# EUROPÄISCHE PATENTSCHRIFT

(11) **EP 0 927 685 B1**
(45) Veröffentlichungstag und Bekanntmachung des Hinweises auf die Patenterteilung: **12.02.2003**
(21) Anmeldenummer: 98122605.3
(22) Anmeldetag: 27.11.1998
(51) Int. Cl.: B65D 63/10

(54) **Kabelbinder**
Cable tie
Serre-câble

(30) Priorität: 31.12.1997 DE 19758329
(43) Veröffentlichungstag der Anmeldung: 07.07.1999
(73) Patentinhaber: Gamaggio-Schäfer, Michael, 60598 Frankfurt/Main (DE)
(72) Erfinder: Gamaggio-Schäfer, Michael, 60598 Frankfurt/Main (DE)
(74) Vertreter: Gallo, Wolfgang, Dipl.-Ing. (FH)

(56) Entgegenhaltungen:
- GB-A- 1 207 374
- US-A- 3 588 961
- US-A- 3 996 646

## Beschreibung

Die Erfindung betrifft einen Kabelbinder in Form eines flachen Kunststoffbands, das an einem Ende mit einem angeformten Kopf mit einer Öffnung zum Durchführen des freien Flachbandendes und zum Arretieren des durch die Kopföffnung hindurchgezogenen Flachbandteils in dem Kopf vorgesehen sind.

Ein solcher Kabelbinder ist aus dem US-Patent 3 186 047 bekannt. Bei diesem bekannten Kabelbinder sind Flachband und Kopf einstückig miteinander aus Kunststoff ausgebildet, das Flachband ist an seinem freien Ende zum leichteren Einführen in die entsprechend geformte Flachkopföffnung konisch zulaufend ausgebildet, und in den Kopf ist ein vom Kunststoff teilweise umspritztes Metallplättchen so in die betreffende Kopföffnungswand eingesetzt und mit einer Schrägstellung orientiert, daß es beim Hindurchführen des freien Flachbandendes durch die Kopföffnung sich an die entsprechende eine Flachseite des Flachbands anlegt und mit der Einführrichtung des Flachbands einen spitzen Winkel bildet. Dadurch ist das Einführen des freien Flachbandendes möglich, ein Zurückziehen des Flachbandendes durch die Kopföffnung und dadurch ein Lockern des festgezogenen Kabelbinders wird aber durch das nach Art eines Widerhakens mit der betreffenden Flachbandseite zusammenwirkende Metallplättchen verhindert. Auf eine Profilierung der betreffenden Flachbandseite kommt es dabei nicht an, weil das Metallplättchen mit seiner scharfen Kante auch mit einer glatten Kunststofffläche entsprechend hemmend zusammenwirkt.

Aus dem US-Patent 3 996 946 ist ein weiterer Kabelbinder dieser Art bekannt, bei welchem das Metallblättchen eine in Gestalt eines sehr stumpfen Winkels in Richtung zum durchgezogenen Flachbandende pfeilförmig zugespitzte Vorderkante hat, um den Eingriff mit der betreffenden Flachbandseite zu verbessern.

Es ist auch bekannt, bei einem Kabelbinder in dem Kopf zwei schrägstehende Metallplättchen zu verwenden, die mit den beiden gegenüberliegenden Kantenflächen des Flachbands zusammenwirken. Das ergibt sich beispielsweise aus der GB-Patentschrift 1 207 374.

Der Erfindung liegt die Aufgabe zugrunde, von diesem Stand der Technik ausgehend einen verbesserten Kabelbinder zu schaffen, der sich bei gleicher oder besserer Haltesicherheit durch eine bessere Handhabbarkeit auszeichnet.

Diese Aufgabe wird gemäß der Erfindung durch den im Patentanspruch angegebenen Kabelbinder gelöst.

Bei dem erfindungsgemäßen Kabelbinder wirken zwei gegenüberliegende Kanten eines V-Einschnitts des Metallblatts mit den beiden Randkanten des Flachbands zusammen.

Bei dem erfindungsgemäßen Kabelbinder beträgt die Gesamtausdehnung der linienförmigen Berührung zwischen dem Metallblatt und den Randkanten des Flachbands nur einen Bruchteil der Berührungslinienlänge zwischen dem Metallblatt und der Flachband-Flachseite der bekannten Kabelbinder, aber trotzdem ist die Haltesicherheit gleich gut oder sogar besser, weil die beiden gegenüberliegenden V-Einschnittkanten des Metallblatts intensiver mit den Rand kanten des Flachbands zusammenwirken, nämlich sich wegen der sehr kurzen Berührungslänge entsprechend leicht in die Randkanten eingraben und dadurch sehr wirksame Widerhaken bilden, die ein Lockern des festgezurrten Kabelbinders sehr sicher verhindern.

Andererseits bringt der erfindungsgemäße Kabelbinder gegenüber dem bekannten Kabelbinder den Vorteil, dass der Einführwiderstand bzw. der Durchzugswiderstand des freien Flachbandendes durch die Kopföffnung deutlich kleiner als bei den bekannten Kabelbindern ist, was von der sehr viel kürzeren Gesamtberührungslinienlänge zwischen dem Metallblatt und den damit zusammenwirkenden Randkanten des Flachbands herrührt. Die damit erreichte Verringerung, beispielsweise Halbierung des Einführ- und Durchzugswiderstands des erfindungsgemäßen Kabelbinders gegenüber den bekannten Kabelbindern mag zwar bei Betrachtung eines einzelnen Kabelbinders belanglos erscheinen, stellt aber doch einen ganz erheblichen Vorteil dar, wenn man die Situation von Montage-Arbeitskräften bedenkt, die arbeitstäglich viele hundert derartiger Kabelbinder zu montieren haben.

Ein Ausführungsbeispiel der Erfindung ist in den anliegenden Zeichnungen dargestellt und wird nachstehend in seinen Einzelheiten kurz beschrieben. In den Zeichnungen zeigt:
- Fig. 1: eine schematische Seitenansicht eines Kabelbinders der in Rede stehenden Art, und
- Fig. 2: Das Zusammenwirken von Metallblatt und dem FlachbandEnde bei dem erfindungsgemäßen Kabelbinder.

Wie Figur 1 zeigt, besteht der Kabelbinder aus einem Flachband 1 aus Kunststoff mit einem an einem Ende des Flachbands einstückig angeformten Kopf 2. Das Flachband 1 weist einen sich an den Kopf 2 anschließenden Abschnitt 11 zum Umschlingen eines Kabelbündels oder dergleichen und einen sich daran anschließenden, etwas schmaleren vorderen Abschnitt 12 zum Einführen in und Durchziehen durch eine entsprechend geformte Öffnung 21 des Kopfes 2 auf. Der vordere Abschnitt 12 ist mit einem profilierten Bereich 13 versehen, um sein Ergreifen beim Hindurchziehen durch die Kopföffnung 21 zu erleichtern, und weist einen konisch verjüngten vorderen Endteil 14 auf, der das Einfädeln in die Kopföffnung 21 erleichtert.

Figur 2 zeigt die Ausführung nach der Erfindung. Diese ist insbesondere auch für Flachband-Kabelbinder mit kleinen Abmessungen vorteilhaft.

Figur 2 zeigt nicht den ganzen Kabelbinder, sondern zur Verdeutlichung der hier in Rede stehenden Ausführung nur das im Kopf (nicht dargestellt) des Kabelbinders eingesetzte Metallblatt 4, dessen Breite größer als die Breite des vorderen Abschnitts 12 des Flachbands ist und das an seinem in Durchzugsrichtung des Flachbands weisenden Ende einen V-artigen Einschnitt 48 hat, der in die Kopföffnung des Kabelbinders hineinragt und dessen beide gegenüberliegenden Kanten 42 und 43 mit den beiden Randkanten 15 des vorderen Abschnitts 12 des Kabelbinderflachbands zusammenwirken.

Das Metallblatt 4 bildet dabei mit seiner Hauptebene einen spitzen Winkel mit dem Kabelbinderflachband, wobei dieser Spitze Winkel in die Durchzugsrichtung des Kabelbinderflachbands durch die Kopföffnung 21 weist. Wie man leicht sieht, wirken dabei die beiden gegenüberliegenden Kanten 42 und 43 des V-artigen Einschnitts 41 des Metallblatts 4 wie Widerhaken mit dem gegenüberliegenden Randkanten 15 des Kabelbinderflachbands zusammen und verhindern dessen Zurückrutschen in effektiver Weise.

## Patentansprüche

1. Kabelbinder in Form eines aus Kunststoff gefertigten Flachbands, an dessen hinterem Ende ein Kopf (2) mit einer flachen Durchgangsöffnung zum Einführen und Hindurchziehen des vorderen Abschnitts (12) des Flachbands (1) angeformt ist, wobei der Lichtquerschnitt der Kopföffnung etwa dem Querschnitt des fordere Flachbandabschnitts entspricht, und wobei in dem Kopf ein Metallblatt (4) eingesetzt und so angeordnet ist, dass es beim Durchziehen des vorderen Abschnitts (12) des Flachbands (1) mit diesem einen in die Durchzugsrichtung weisenden spitzen Winkel bildet,
**dadurch gekennzeichnet, dass** die Breite des Metallblatts (4) größer als die Breite des vorderen Abschnitts (12) des Flachbands (1) ist und dass das Metallblatt (4) an seinem in Durchzugsrichtung des Flachband weisenden Ende einen V-artigen Einschnitt (41) aufweist, der zwei gegenüberliegende Randkanten (42, 43) definiert, wobei die beiden Randkanten (42, 43) des V-artigen Einschnittes (41) des Metallblatts (4) mit den beiden Randkanten (15) des vorderen Abschnitts (12) des Flachbands (1) zusammenwirken.

## Claims

1. Cable binder in the form of a flat strip made of plastic, on the rear end of which a head (21) is moulded on with a flat through-hole to enable the front portion (12) of the flat strip (1) to be inserted and pulled through, the clearance cross section of the head hole corresponding roughly to the cross section of the front portion of the flat strip, and a metal leaf (4) being integrated in the head and arranged in such a way that when the front portion (12) of the flat strip (1) is pulled through, said metal leaf forms with the latter an acute angle in the direction of through-pulling,
**characterized in that** the width of the metal leaf (4) is greater than the width of the front portion (12) of the flat strip (1) and that the metal leaf (4) has a V-shaped incision (41) on the end in the direction of through-pulling the flat strip, said incision defining two opposing edges (42, 43), said edges (42, 43) of the V-shaped incision (41) of the metal leaf (4) interacting with the two edges (15) of the front portion (12) of the flat strip (1).

## Revendications

1. Serre-câble en forme d'un ruban fabriqué en plastique, à l'extrémité arrière duquel est formée une tête (27) présentant une ouverture de passage plate pour introduire et passer à travers la section avant (12) du ruban (1), le diamètre du jour de l'ouverture de la tête correspondant environ à la section transversale de la section avant du ruban, et une feuille métallique (4) étant insérée dans la tête et disposée de manière à ce qu'au passage du ruban elle forme un angle aigu en direction du passage avec la section avant (12) du ruban (1),
**caractérisé en ce que** la largeur de la feuille métallique (4) est plus grande que la largeur de la section avant (12) du ruban (1) et que la feuille métallique (4) présente à son extrémité dirigée dans le sens du passage du ruban une encoche à la manière d'un V (41) qui définit deux arêtes de bord (42, 43) se faisant face, les deux arêtes de bord (42, 43) de l'encoche à la manière d'un V (41) de la feuille métallique (4) coopérant avec les deux arêtes (15) de la section avant (12) du ruban (1).
